# EUROPÄISCHE PATENTSCHRIFT

(11) **EP 0 401 425 B1**
(45) Veröffentlichungstag und Bekanntmachung des Hinweises auf die Patenterteilung: **26.04.1995**
(21) Anmeldenummer: 89121961.0
(22) Anmeldetag: 28.11.1989
(51) Int. Cl.: A44C 11/02, A44B 9/10, A44B 1/32

(54) **Mechanische Kupplungsverschlussbefestigung für abnehmbare Knöpfe mit automatischer Abstandsregulierung, die sich bei Erschütterung,Druck und Zieheeinwirkung nicht von selbst lösen kann**
Interlocking fastener for a detachable button with automatic adjustment of distance and which cannot be withdrawn by vibrations, pressure and tearing
Liaison mécanique pour boutons amovibles avec règlage automatique de la distance et qui, sousmise aux vibrations à la pression et à l'arrachement ne peut être détachée

(30) Priorität: 25.07.1989 DE 3918686; 25.07.1989 DE 8909506 U
(43) Veröffentlichungstag der Anmeldung: 12.12.1990
(73) Patentinhaber: Todorov, Jelesko, D-65549 Limburg (DE)
(72) Erfinder: Todorov, Jelesko, D-65549 Limburg (DE)

(56) Entgegenhaltungen:
- EP-A- 0 047 019
- DE-A- 1 950 147
- FR-A- 524 993
- GB-A- 859 166
- GB-A- 2 084 640
- US-A- 1 442 824

## Beschreibung

Die Erfindung betriff einen zweiteiligen Stechverschluß gemäß den Merkmalen im Oberbegriff des Anspruchs 1.

Ein solcher Verschluß ist geeignet zur Befestigung von Broschen, Sportabzeichen, Knöpfen und dergleichen an Kleidungsstücken mit automatischer Abstandsregulierung, die sich bei Erschütterung,Druck und Zieheinwirkung nicht von selbst lösen kann.

Ein vergleichbarer Verschluß ist aus der DE-A-1950 147 bekannt.

Die Aufgabe der vorliegenden Erfindung besteht darin, einen derartigen Verschluß dahingehend Zu verbessern, daß dessen Einzelteile in der Verschlußstellung sicher gehalten sind.
Dadurch wird ein ausschließlich gewollter Ablauf aufeinanderfolgender Handgriffe in jeweils gleichbleibender Reihenfolge beim Lösen bzw. Verbinden der Einzelteile erreicht.

Die Lösung dieser Aufgabe erfolgt mit den Merkmalen im Kennzeichenteil des Anspruchs 1.

Ein Ausführungsbeispiel der Erfindung ist in den Zeichnungen dargestellt und wird im folgenden näher beschrieben:

Der Befestigungsstift (1) ist kostruktiv so ausgebildet, daß sein Oberteil beispielsweise ein flacher Haltekopf ist und sein Unterteil eine Spitze mit kugelförmigem Oberteil, an dem sich zwei öffnungen (11) und zwei Schlitze (7) befinden, deren Durchmesser den Kupplungsstiften (6) entsprechen. Haltekopf und Spitze mit dem Kugelförmigen Oberteil sind durch einen Führungshals verbunden.

An der hohlzylindrisch ausgebildeten Verschlußhülse (2) befindet sich an dem Oberteil eine Öffnung (12) die zum Ein- und Ausführen des Befestigungstiftes (1) dient. An dem Unterteil ist der Führungsdeckel (8) mit Vorsprung (16) und Haltestiften (9) befestigt.

Die zwei halbrunden Führungsbacken (3) sind so ausgebildet, daß sie beim Ein- und Ausführen des Befestigungstifts (1) seitlich beweglich sind und von der Druckfeder (4) gehalten werden. Erfolgt die Einführung des Befestigungsstiftes (1), so schließen sich die halbrunden Führungsbacken (3) um den Hals so zusammen, daß dieser nach oben und unten beweglich bleibt und sie als Sicherungssperring zusätzlich dienen.

Die Druckfeder (4) dient dazu, nach erfolgter Koppelung des Befestigungsstiftes (1), diesen ständig unter Druck zu halten, damit eine unerwünschte Auskoppelung unmöglich wird und die automatische Abstandsregulierung gewährleistet ist.

Die unteren zwei halbrunden Führungsbacken (5), sind nach unten hohlzylindrisch ausgebildet und haben links und rechts der Trennfuge je einen Schlitz (10) und an deren unteren Rand, von den Schlitzen ausgehende und in jeweils entgegengesetzte Richtungen bis unmittelbar zur jeweiligen Trennfuge verlaufende Aussparungen.

Vorteilhafte Weiterbildungen der im Anspruch 1 beschriebenen Erfindung sind Gegenstand des Unteransprüche.
Von Vorteil ist, wenn eine obere Führungsbacke gemäß, Anspruch 3 vorgesehen ist, die zur Zentrierung des Stiftes dient und als ein zusätzlicher Sicherungssperring wirkt.
An der Innenseite der Führungsbacken (5) befinden sich die Kupplungsstifte (6), welche dazu dienen, den Kupplungsvorgang mit dem kugelförmigen Teil des Befestigungsstiftes (1), nach dem sich die Führungsbacken (5) um seinen Hals geschlossen haben, zu vollziehen.

Beim Trennen der Verschlußteile wird wie folgt verfahren:
Der Befestigungsstift (1) wird nach oben gezogen und nach rechts bis zum Anschlag (18) gedreht, damit sich die halbrunden Führungsbacken (5) auf die Haltestifte (9) des Führungsdeckels (8) aufsetzen (siehe Blatt (1) Schnitt (1) der Zeichung).

In dieser Position ist die automatische Abstandsregulierung ausgeschaltet. Der Befestigungsstift (1) wird nach innen gedrückt und jetz nach links gedreht bis die Kupplungsstifte (6) in die Schlitze (7) einschlüpfen. Danach wird der Befestigungsstift (1) herausgezogen (siehe Blatt (1) Schnitt (2) der Zeichnung.

Beim Verbinden der Verschlußteile wird wie folgt verfahren:
Der Befestigungsstift (1) wir in die Verschlußhülse (2) eingeführt, nach unten gegen den Deckel (8) gedrückt und dann wieder so weit herausgezogen und dabei gedreht, bis die Kupplungsstifte (6) in die Kupplungsbohrungen (11) eingreifen. Danach wird der Befestigungsstift (1) nach links bis zum Anschlag gedreht und dann losgelassen. Die Feder (4) drückt die hohlzylindrischen halbrunden Führungsbacken (5) mit den seitlichen Schlitzen (10) auf die Haltestifte des Führungsdeckels (8) nach unten, damit die automatische Abstandsregulierung wieder geschaltet ist (siehe Blatt (1) Schnitt (1) der Zeichnung).

Alle Teile sind aus einem rostfreien Material oder aus anderen geeigneten Werkstoffen und Können beliebige Form und Größe haben.

Weitere Vorteile dieser Erfindung liegen auf der Hand. so können beispielsweise damit ausgerüstete Knöpfe befestigt und wieder abgenommen werden. Dadurch wird verhindert, daß die Knöpfe beim Waschen und/oder Reinigen beschädigt oder ihr Finish verlieren.

Generell wird die Pflege der Kleidung beim Bügeln erleichtert, da solche Knöpfe nie im Weg sind.

Infolge der sicheren und stoffschonenden Befestigung entfällt das lästige Annähen der Knöpfe.

Durch die automatische Abstandsregulierung wird, ob zugeknöpft oder abgeknöpft, immer ein akkurater Sitz der Knöpfe gewährleistet.

Auch für Perlenketten bzw. überall dort, wo Schnüre, Kabel und Ketten, die sicher miteinander verbunden und wieder voneinander getrennt werden sollen, ist Zweiteilige Steckverschluß für abnehmbare Schmuckstücke mit automatischer Abstandsregulierung, die sich bei Erschütterung, Druck und Ziehwirkung nicht von selbst lösen kann, mit vielen Vorteilen verwenbar.

## Patentansprüche

1. **Zweiteiliger Steckverschluß**, dessen einer Teil einen Stift (1) mit einer erste Rastschultern (14) aufweisenden Spitze umfaßt und dessen Zweiter Teil als Hülse (2) mit einer Einstecköffnung (12) für den Stift (1) ausgebildet ist, wobei sich in der Hülse (2) in Einsteckrichtung des Stiftes (1) eine Druckfeder (4) erstreckt, die sich mit ihrem einen Ende an der mit der Einstecköffnung (13) für den Stift (1) geschlossenen Seite einer hülsenförmigen Führungsbacke (5) abstützt, die in der Hülse (2) verschiebbar gehalten ist und deren in Einsteckrichtung des Stiftes der Einstecköffnung (13) gegenüberliegende Seite offen ist, wobei die Einstecköffnung (13) mit den ersten Rastschultern (14) zusammenwirkende zweite Rastschultern (15) bildet, **dadurch gekennzeichnet,** daß
- die Führungsbacke (5) Zweiteilig ausgebildet und elastisch zusammengehalten ist,
- die der Einstecköffnung (12) gegenüberliegende Seite der Hülse (2) mit einem Deckel (8) versehen ist,
- der Abstand der zweiten Rastschultern (15) vom Deckel (8) im arretierten und unbelasteten Zustand der Verschlußteile etwa dem Abstand der ersten Rastschultern (14) von der Spitze des Stieles (1) entspricht,
- in der Hülse (2) Zwei Haltestifte (9) zum Stützen der Führungsbacke (5) und Halten der Zweiten Rastschultern (15) entgegen der Kraftder Druckfeder (4) in einem Abstand von Dekel (8), der Größer ist als der Abstand der ersten Rastschultern (14) von der Spitze des Stieles (1),vorgesehen ist, und
- im Bereich der zweiten Rastschultern (15) Zwei einander gegenüberliegende Kuplungsstifte (6) vorgesehen sind, die in zwei zugehörige Kuplungsbohrungen (11) im Bereich der ersten Rastschultern (14) eingreifen.

2. Steckverschluß nach Anspruch 1, dadurch gekennzeichnet, daß der Stift (1) mit einer kegelförmigen Spitze mit abgerundeten ersten Rastschultern (14) am Obergang in den Stiel (1) versehen ist, und sich im Kegelmantel zwei um jeweils 90 Grad zu den Kupplungsbohrungen (11) versetzte, längs verlaufende Schlitze (7) zur Aufnahme der Kupplungsstifte (6) beim Entkuppeln der Verschlußteile befinden.

3. Steckverschluß nach Anspruch 1 oder 2, dadurch gekennzeichnet, daß sich die Druckfeder (4) an einer zweiteililigen, elastisch zusammengehaltenen und mit einer zentrischen Einstecköffnung (17) für den Stift (1) versehenen Führungsbacke (3) abstützt, die an der Innenseite der mit der Einstecköffnung (12) versehenen Seite der Hülse (2) anliegt.

4. Steckverschluß nach einem der vorstehenden Ansprüche, dadurch gekennzeichnet, daß die Führungsbacke (3) und die Führungsbacke (5) jeweils von einem Ende der Druckfeder (4) umfaßt und zusammengehalten werden.

5. Steckverschluß nach einem der vorstehenden Ansprüche, dadurch gekennzeichnet, daß die Haltestifte (9) von einem vom Deckel (8) in der Innenraum der Führungsbacke (5) reichenden Vorsprung (16) quer zur Einsteckrichtung des Stiftes (1) abstehen und in Schlitze (10) in der Führungsbacke (5) eingreifen.

6. Steckverschluß nach einem der vorstehenden Ansprüche, dadurch gekennzeichnet, daß der Rand der offenen Seite der Führungsbacke (5) einen Anschlag (18) aufweist, der beim Lösen der Verschlußteile an einem der Haltestifte (9) anschlägt.

## Claims

1. Two-part plug closure, with one part being a stud (1) with a tip containing initial latch shoulders (14) and whose second part is shaped as a sleeve (2) with an insert opening (12) for the stud (1), whereby a thrust spring (4) is located in the sleeve (2) in the direction of stud (1) insertion, which is supported on one end against a sleeve-shaped guide jaw (5) in way of the closed side of the insert opening (13) for the stud (1), which is kept slidable in the sleeve (2) and whose opposite side from the insert opening (13) seen from the insertion direction of the stud, is open, whereby the insert opening (13) acts together with the first latch shoulders (14) and the second latch shoulders (15), characterized by
- the guide jaw (5) being of a two-part design and held resiliently together,
- the side of the sleeve (2) opposite the insert opening (12) being fitted with a cover (8),
- the distance of the second latch shoulders (15) from the cover (8) in the latched and unstressed condition of the latching components being approximately the distance of the first latch shoulders (14) from the tip of the tip of the stem (1),
- in the sleeve (2) two holding studs (9) are provided, to support the guide jaw (5) and hold the second latch shoulders (15) against the force of the thrust spring (4) at a distance from the cover (8), which is greater than the distance of the first latch shoulders (14) from the tip of the stem (1), and
- in way of the second latch shoulders (15) two opposing coupling studs (6) are provided, which engage in two associated coupling bores (11) in way of the first latch shoulders (14).

2. Plug closure according to Claim 1, characterized by the stud (1) being provided with a tapered tip with rounded first latch shoulders (14) in way of the transition in the stem (1), and there being in the tapered jacket two longitudinal slits (7), offset by 90 degrees each to the coupling bores (11), for locating the coupling studs (6) when the closure parts are being disengaged.

3. Plug closure according to Claims 1 or 2, characterized by the thrust spring (4) being supported against a two-part guide jaw (3), kept resiliently together and provided with a central insert opening (17) for the stud (1), which in way of the inner side is against the side of the sleeve (2) that is provided with the insert opening (12).

4. Plug closure according to one of the aforementioned claims, characterized by the guide jaw (3) and the guide jaw (5) encompassing and keeping together the thrust spring (4) each from one end.

5. Plug closure according to one of the aforementioned claims, characterized by the holding studs (9) protruding from a projection (16) extending from the cover (8) in the inner area of the guide jaw (5) transversely to the direction of insertion of the stud (1) and engaging in slits (10) in the guide jaw (5).

6. Plug closure according to one of the aforementioned claims, characterized by the edge of the open side of the guide jaw (5) having a stop (18), which when the closure parts are released comes against one of the holding studs (9).

## Revendications

1. Fermeture à emboîtement en deux parties, dont une partie se compose d'une tige (1) dotée d'une pointe présentant de premiers crans encliquetables (14) et dont la deuxième partie est constituée d'une douille (2) dotée d'une ouverture (12) destinée à la tige (1), la douille (2) étant équipée, dans la direction d'emboîtement de la tige (1), d'un ressort à pression (4) dont une extrémité s'appuie sur la face fermée par l'ouverture (13) destinée à la tige (1) d'un coulisseau (5) en forme de douille, qui est monté de façon à pouvoir coulisser dans la douille (2) et dont la face opposée à l'ouverture, dans la direction d'emboîtement de la tige, est ouverte. L'ouverture (13) forme, avec les premiers crans encliquetables (14), de seconds crans encliquetables (15). Ce dispositif présente les caractéristiques suivantes;
- le coulisseau (5) se compose de deux parties et fait ressort,
- la face de la douille (2) opposée à l'ouverture (12) est dotée d'un cache (8),
- la distance entre les deuxièmes crans encliquetables (15) et le cache (8) correspond approximativement, lorsque les pièces de fermeture sont à l'arrêt et non sollicitées, à la distance entre les premiers crans encliquetables (14) et la pointe de la tige (1),
- dans la douille (2), deux goujons d'encliquetage (9) sont destinés à soutenir le coulisseau (5) et à retenir les deuxièmes crans encliquetables (15) contre la force du ressort à pression (4) à une distance du cache (8) supérieure à la distance entre les premiers crans encliquetables (14) et la pointe de la tige (1), et
- au niveau des deuxièmes crans encliquetables (15), deux tiges d'accouplement (6) opposées s'emboîtent dans deux trous d'accouplement (11) prévus à cet effet, au niveau des premiers crans encliquetables (14).

2. Fermeture à emboîtement définie au 1, caractérisée par le fait que la tige (1) est dotée d'une pointe conique avec des premiers crans encliquetables arrondis (14) au niveau de la jonction de la tige (1) et que l'aire latérale du cône est dotée de deux fentes (7) orientées dans le sens de la longueur, en déport de 90 degrés par rapport aux trous d'accouplement (11), et destinées à recevoir les tiges d'accouplement (6) lors du décrochage des pièces de fermeture.

3. Fermeture à emboîtement définie au 1 ou au 2, caractérisée par le fait que le ressort de pression (4) s'appuie sur un coulisseau (3) en deux parties, qui fait ressort et est doté d'une ouverture centrée (17) destinée à la tige (1), et que ce coulisseau (3) est logé contre la face intérieure du coté de la douille (2) qui est doté de l'ouverture (12).

4. Fermeture à emboîtement définie à l'un des points précédents, caractérisée par le fait que chacun des coulisseaux, à savoir le coulisseau (3) et le coulissseau (5), est enserré et maintenu par une extrémité du ressort à pression (4).

5. Fermeture à emboîtement définie à l'un des points précédents, caractérisée par le fait que les goujons d'encliquetage (9) sont logés en retrait (16), à une distance qui s'étend du cache (8) à l'intérieur du coulisseau (5), à l'oblique par rapport à la direction d'emboîtement de la tige (1), et s'emboîtent dans la fente (10) située dans le coulisseau (5).

6. Fermeture à emboîtement définie à l'un des points précédents, caractérisée par le fait que le bord du côté ouvert du coulisseau (5) présente une butée (18), qui bute contre l'une des goujons d'encliquetage (9) lors de l'ouverture des pièces de fermeture.
